# EUROPÄISCHE PATENTSCHRIFT

(11) **EP 0 637 687 B1**
(45) Veröffentlichungstag und Bekanntmachung des Hinweises auf die Patenterteilung: **08.01.1997**
(21) Anmeldenummer: 94110165.1
(22) Anmeldetag: 30.06.1994
(51) Int. Cl.: F02M 55/00, F02M 39/00

(54) **Kraftstofführung im Zylindergehäuse einer Brennkraftmaschine und Verfahren zur Herstellung dieser Kraftstofführung**
Fuel conduits in the cylinder block of an internal combustion engine and method for constructing same
Conduits de combustible dans un bloc-moteur d'un moteur à combustion interne et méthode de façonnage

(30) Priorität: 04.08.1993 DE 4326162
(43) Veröffentlichungstag der Anmeldung: 08.02.1995
(73) Patentinhaber: MERCEDES-BENZ AG, 70327 Stuttgart (DE)
(72) Erfinder: Werner, Johannes, Dipl.-Ing., D-71334 Waiblingen (DE); Hufendiek, Ernst-Wilhelm, Dipl.-Ing., D-70619 Stuttgart (DE); Kerschbaum, Walter, Dipl.-Ing., D-70736 Fellbach (DE)

(56) Entgegenhaltungen:
- WO-A-93/01409
- GB-A- 2 184 792
- GB-A- 2 195 708

## Beschreibung

Die Erfindung betrifft eine Kraftstofführung im Zylindergehäuse einer Brennkraftmaschine und ein verfahren zur Herstellung dieser Kraftstofführung gemäß den im Oberbegriff der Patentansprüche 1 und 9 angegebenen Merkmale.

Aus der Druckschrift von KHD DEUTZ, "DEUTZ automotive", die neuen DEUTZ-Motorenbaureihen für Nutzfahrzeuge ab 1992, ist das Schnittbild einer der Einzel-Einspritzpumpen als Steckpumpe mit einer Kraftstofführung im Zylindergehäuse einer mehrzylindrigen Brennkraftmaschine gezeigt, bei der ein im Zylindergehäuse verlaufender Durchgangskanal der Kraftstofführung die in einer Aufnahme für die Steckpumpe vorgesehene Aufnahmebohrung kreuzt.

Der Erfindung liegt die Aufgabe zugrunde, am Zylindergehäuse einer Brennkraftmaschine durch einfache Maßnahmen eine platzsparende und zugleich gewichtsreduzierende Kraftstofführung zu erreichen sowie eine problemlose und aufwandarme Herstellung dieser Kraftstofführung zu ermöglichen.

Zur Lösung dieser Aufgabe dienen erfindungsgemäß die im Kennzeichen der Patentansprüche 1 und 9 angegebenen Merkmale.

Durch die besondere Anordnung des Längskanals sind keine zusätzlichen platzraubenden massiven Rippen bzw. Gußanhäufungen notwendig und durch die besondere Kraftstoffverbindung zwischen der Aufnahmebohrung und dem Längskanal sind keine sonst übliche Kugelverschlüsse in den die Aufnahme durchsetzenden Querbohrungen erforderlich. Ferner ergibt sich durch den abseits von den Steckpumpen verlaufenden Längskanal, von dem aus Kraftstoff über die Schrägbohrungen von den Steckpumpen abgezweigt wird, keine Temperaturzunahme im Kraftstoff.

Dadurch, daß der Verbindungssteg lediglich den Durchgangskanal aufnimmt (Anspruch 2), kann dieser Verbindungssteg schmal und somit auch gewichtssparend ausgeführt sein. Der die Aufnahme mittig kreuzende Durchgangskanal ermöglicht eine diagonale Anordnung der für die Steckpumpe vorgesehenen Schraubenbefestigung auf der Pumpenauflage. Somit ergibt sich keine unvorteilhafte einseitige Pumpenbefestigung.

Besonders vorteilhaft ist die Positionierung des Längskanals in einem materialverstärkenden Bereich, bei dem Begrenzungswände von Nachbarräumen aufeinander zulaufen und quasi einen Knoten bilden.

Die Maßnahme gemäß Anspruch 3 führt zu einem behinderungsfreien Bohren der Schrägbohrung.

In den weiteren Unteransprüchen sind noch förderliche Weiterbildungen der Erfindung angegeben, wobei gemäß Anspruch 6 bei einem Zylindergehäuse mit zwei Zylinderreihen die Schrägbohrung der einen Zylinderreihe und die Befestigungslöcher in der Pumpenauflage der anderen Zylinderreihe gleichzeitig mit einem einzigen Bearbeitungskopf zumindest gebohrt und gewindegebohrt werden können. Somit ergibt sich eine einzige Bearbeitungsrichtung für verschiedene Bearbeitungen bzw. Arbeitsgänge für beide Zylinderreihen.

Bei dem Verfahren zur Herstellung der Kraftstofführung wird zunächst der Längskanal und dann erst die Schrägbohrung gebohrt, damit beim Tieflochbohren unverzichtbares Kühlmittel nicht über die Schrägbohrungen abfließen kann.

Ein weiterer Arbeitsschritt erfolgt durch das Tieflochbohren des Durchgangskanals, der die noch als Massivteil bestehende Aufnahme kreuzt. Danach wird die durchmessermäßig große Aufnahmebohrung für die Steckpumpe gebohrt.

Eine vorteilhafte Weiterbildung der Erfindung ergeben die Maßnahmen gemäß Anspruch 11, da durch die besondere Konturgebung des Rohkonturgusses im oberen Bereich der für die Steckpumpe vorgesehenen Aufnahme als Massivteil die Schrägbohrung ohne weitere Vorarbeiten gebohrt werden kann.

Die muldenartige Vertiefung mit einer tiefsten Stelle in Aufnahmemitte dient als Bohrhilfe bzw. Zentrierung der Aufnahmebohrung.

Eine weitere vorteilhafte Maßnahme gemäß Anspruch 12 führt zu einer erheblichen Verringerung des Materialabtrags bei Bohren der großen Aufnahmebohrung.

Die Erfindung ist in der Zeichnung dargestellt und im folgenden näher beschrieben. Es zeigen:
- Fig. 1: die Anordnung einer erfindungsgemäßen Kraftstofführung in einem mehrzylindrigen Zylindergehäuse mit einer für eine Steckpumpe vorgesehenen Aufnahme,
- Fig. 2: die montierte Steckpumpe in der Aufnahmebohrung mit angedeutetem Kraftstoffverlauf,
- Fig. 3: die Kraftstofführung nach der Linie III-III in Fig. 2,
- Fig. 4: die Kraftstofführung nach der Linie IV-IV in Fig. 2,
- Fig. 5: das Zylindergehäuse mit V-förmig angeordneten Zylinderreihen in Draufsicht mit angedeuteter Kraftstofführung,
- Fig. 6: eine andere Ausgestaltung der Kraftstofführung und
- Fig. 7: das Zylindergehäuse als Rohkonturguß.

Ein Zylindergehäuse 1 gemäß Fig. 1, das für eine Brennkraftmaschine mit in Reihe angeordneten Zylindern vorgesehen ist, enthält eine im wesentlichen aus einem durchgehenden Längskanal 2 als Kraftstoffvorlauf und einem durchgehenden Durchgangskanal 3 als Kraftstoffrücklauf sowie aus Schrägbohrungen 4 bestehende Kraftstofführung.

An einer Längsseite der Zylinderreihe sind hochstehende Aufnahmen 5 angeformt, deren Aufnahmebohrungen 6 für Steckpumpen 7 (Fig. 2) vorgesehen sind.

Zwischen den jeweiligen Aufnahmen 5 sind von der Längsseite der Zylinderreihe abstehende schmale Verbindungsstege 8 angeordnet, in denen der die Längsachse jeder Aufnahme 5 schneidende Durchgangskanal 3 verläuft.

Der Längskanal 2 befindet sich in einem Bereich, in dem Begrenzungswände 9,10,11 von Nachbarräumen 12,13,14 aufeinander zulaufen, liegt etwa in Höhe des Durchgangskanals 3 und verläuft im Zylindergehäuse 1 neben den Steckpumpen 7.

Kurz unterhalb jeder Pumpenauflage 15 führt die Schrägbohrung 4 von der Aufnahmebohrung 6 weg und mündet in den Längskanal 2. Die Verlängerung dieser Schrägbohrung 4 liegt innerhalb der oberen Öffnung 17 der Aufnahmebohrung 6.

In Fig. 2 ist eine Ausführung mit montierter Steckpumpe 7 sowie der durch Pfeile gekennzeichnete Kraftstoffströmungsverlauf gezeigt. Die Steckpumpe 7 weist übereinanderliegende Ringnuten 18,19 auf, von denen die obenliegende Kraftstoffringnut 18 mit der Schrägbohrung 16 und die untenliegende Kraftstoffringnut 19 mit dem Durchgangskanal 3 verbunden ist.

In Fig. 3 ist der zu den Steckpumpen 7 führende Kraftstoffvorlauf und in Fig. 4 der von den Steckpumpen 7 wegführende Kraftstoffrücklauf gezeigt. In beiden Fig. 3, 4 sind die Verbindungsstege 8 in Draufsicht zu sehen, in denen die Durchgangskanäle 3 verlaufen.

Die zuvor beschriebene Kraftstofführung ist in gleicher Weise bei einem in Draufsicht gezeigten Zylindergehäuse 1 mit V-förmig angeordneten Zylinderreihen 21,22 realisiert (Fig. 5).

Längskanal 2 und Durchgangskanal 3 sind jeweils endseitig durch einen Kugelverschluß 23,24 abdichtend verschlossen. Ein in Längsmitte des Längskanals 2 vorgesehener und mit 25,26 bezeichneter Anschluß ist für eine Kraftstoffzuführleitung (nicht dargestellt) und ein mit 27,28 bezeichneter Anschluß für eine Kraftstoffrückführleitung (nicht dargestellt) bestimmt. Die Anschlüsse 27,28 liegen auf der einen Längshälfte der Brennkraftmaschine zwischen den hochstehenden Aufnahmen 5. Die Anschlüsse 27',28' können aber auch hinter der letzten Aufnahme 5 und der Stirnseite der Brennkraftmaschine angeordnet sein, ebenso die Anschlüsse 25',26'. Gegebenenfalls können der jeweilige Längs- und Durchgangskanal beider Zylinderreihen an mindestens einem Ende ohne Kugelverschluß ausgeführt und durch Querbohrungen 30, 31 in mindestens einem stirnseitig am Zylindergehäuse 2 angebrachten Abschlußdeckel 29 miteinander in Verbindung stehen (strichpunktiert dargestellt). Die Leitungsanordnung in mindestens einem Abschlußdeckel kann so getroffen sein, daß dort die Anschlüsse für die Kraftstoffzuführleitung und Kraftstoffrückführleitung vorgesehen sind (mit Pfeilen x,y angedeutet). Anstelle des Abschlußdeckels 29 können auch freiliegende Verbindungsleitungen vorgesehen sein (nicht dargestellt).

Die Kraftstoffverbindung beider Zylinderreihen kann auch durch geradlinig verlaufende Querbohrungen 30',31' innerhalb des Zylindergehäuses 1, und zwar im endseitigen Bereich des Zylindergehäuses, oder dort durch V-förmige Bohrungen 32,33 gebildet sein, die im nahen Bereich einer Lagerstuhlwand 34 aufeinander zulaufen (Fig.6).

Die Querbohrungen 30',31' oder die V-förmigen Bohrungen 32,33 können aber auch bei unterschiedlichen Zylinderabständen zwischen Zylindergruppen jeder Zylinderreihe vorgesehen sein (nicht dargestellt).

Jede Pumpenauflage weist Befestigungslöcher 35,36 auf, die mit Bezug auf die Aufnahmebohrung 6 diametral gegenüberliegen und diagonal zu dem Durchgangskanal 3 angeordnet sind.

In Fig.7 ist das Zylindergehäuse 1 für eine Brennkraftmaschine mit V-förmig angeordneten Zylinderreihen im Rohkonturguß gezeigt, bei dem die langgestreckten hochstehenden und teilweise seitwärts in den V-Raum der Zylinderreihen ragenden Aufnahmen 5 teilweise als Massivteil ausgebildet sind. Die obere Kontur bzw. Vertiefung 37 jeder Aufnahme 5 ist muldenartig heruntergezogen und weist eine tiefste Stelle 37a in der Längsachse der Aufnahme 5 auf. Die untere Kontur bzw. Vertiefung 38 jeder Aufnahme 5 ist sacklochartig so weit hochgezogen, daß sich zwischen beiden Vertiefungen 37, 38 das stegähnlich gegossene Massivteil ergibt.

Ferner ist der Rohkonturguß an den Längsseiten zu schmalen Verbindungsstegen 8 ausgeformt, die mit benachbarten Aufnahmen 5 verbunden sind. Bei einreihigem Zylindergehäuse bilden die zwischen den Aufnahmen 5 liegenden Verbindungsstege 8 lediglich einen Vorsprung an der Längsseite des Zylindergehäuses 1 (Fig.1). Bei zweireihigem Zylindergehäuse 1 können die Verbindungsstege 8 gemäß Fig. 7 in eine zwischen den Zylinderreihen verlaufende obenliegende Kühlmittelkanalwand 39 übergehen, die sich längs den Zylinderreihen erstreckt.

Um in den Rohkonturguß die Kraftstofführung einzubringen, kann als erster Arbeitsschritt eine sämtliche Aufnahmen 5 kreuzender und in den Verbindungsstegen verlaufender durchgehender Durchgangskanal 3 von beiden Stirnseiten des Zylindergehäuses 1 beginnend gebohrt werden. Der Durchgangskanal 3 schneidet dabei die Längsachse jeder Aufnahme 5. Der Längskanal 2 kann auf gleiche Weise gebohrt werden, vorteilhafterweise gleichzeitig mit dem Durchgangskanal 3. Nachfolgend kann ausgehend von dem zugleich als Bohransatzfläche dienenden und schräg verlaufenden Wandbereich 37b der Vertiefung 37 jeder Aufnahme 5 die in den Längskanal 2 mündende Schrägbohrung 16 und als letztes die für die Steckpumpe 7 vorgesehene Aufnahmebohrung 6 gebohrt werden, wobei die tiefste Stelle der Vertiefung 37 in Aufnahmemitte bzw. in der Längsachse der Aufnahme 5 eine Bohrzentrierhilfe darstellt. Beim Bohren ergibt sich ein geringer Materialabtrag, da das Massivteil lediglich einen kleinen Steg in der langgestreckten Aufnahme 5 bildet.

## Patentansprüche

1. Kraftstofführung im Zylindergehäuse (1) einer Brennkraftmaschine mit in Reihe angeordneten Zylindern und hochstehenden Aufnahmen (5) mit Aufnahmebohrungen (6) für Steckpumpen (7), die mit Leitungen für den Kraftstoffvorlauf und -rücklauf in Verbindung stehen, von denen eine als Durchgangskanal (3) die Aufnahmen kreuzt,
**dadurch gekennzeichnet,**
daß zumindest annähernd in Höhe des als Kraftstoffrücklauf vorgesehenen Durchgangskanals (3) ein durchgehender Längskanal (2) als Kraftstoffvorlauf neben den Steckpumpen (7) im Zylindergehäuse (1) angeordnet ist, der mit den Steckpumpen (7) über zugeordnete Schrägbohrungen (4) in Verbindung steht, von denen jede Schrägbohrung (4) in ihrer Verlängerung innerhalb der Öffnung (17) der zugeordneten Aufnahmebohrung (6) liegt.

2. Kraftstofführung nach Anspruch 1,
**dadurch gekennzeichnet,**
daß die für die Steckpumpen (7) vorgesehenen Aufnahmen (5) von der Längsseite der Zylinderreihe abstehen und untereinander durch von der Längsseite abragende Verbindungsstege verbunden sind und daß der Durchgangskanal (3) als Kraftstoffrücklauf durch alle Verbindungsstege (8) und Aufnahmen (5) und letztere zumindest annähernd mittig kreuzend verläuft.

3. Kraftstofführung nach Anspruch 1 oder 2,
**dadurch gekennzeichnet,**
daß der Längskanal (2) in der Kreuzung von Wänden (9,10,11) liegt, die Begrenzungswände von Nachbarräumen bilden.

4. Kraftstofführung nach Anspruch 1, mit einer für die Steckpumpe vorgesehenen Pumpenauflage an jeder Aufnahme,
**dadurch gekennzeichnet,**
daß im nahen Bereich jeder Pumpenauflage (15) die mit dem Längskanal (2) verbundenen Schrägbohrungen (4) in die jeweilige Aufnahmebohrung (6) münden.

5. Kraftstofführung nach einem der vorhergehenden Ansprüche,
**dadurch gekennzeichnet,**
daß der Längskanal (2) und der Durchgangskanal (3) sich über die gesamte Länge des Zylindergehäuses (1) erstrecken und jeweils an beiden Kanalenden durch einen Kugelverschluß (23,24) abdichtend verschlossen sind.

6. Kraftstofführung nach einem der vorhergehenden Ansprüche, welche für eine Brennkraftmaschine mit V-förmig angeordneten Zylinderreihen vorgesehen ist,
**dadurch gekennzeichnet,**
daß die jedem Zylinder beider Zylinderreihen (21,22) zugeordnete Schrägbohrung (4) achsparallel zu den Aufnahmebohrungen (6) der gegenüberliegenden Zylinderreihe angeordnet ist.

7. Kraftstofführung nach Anspruch 6,
**dadurch gekennzeichnet,**
daß der jeweilige Längs- und Durchgangskanal beider Zylinderreihen durch Querbohrungen 30,31) miteinander in Verbindung stehen, die in mindestens einem am Zylindergehäuse stirnseitig angebrachten Abschlußdeckel verlaufen.

8. Kraftstofführung nach Anspruch 6,
**dadurch gekennzeichnet,**
daß der jeweilige Längs- und Durchgangskanal beider Zylinderreihen durch im Zylindergehäuse (1) angeordnete Querbohrungen (30',31') miteinander verbunden sind, derart, daß sie entweder geradlinig verlaufend oder V-förmig (32,33)im nahen Bereich einer Lagerstuhlwand (34) des Zylindergehäuses (1) aufeinander zulaufend ausgeführt sind.

9. Verfahren zur Herstellung einer Kraftstofführung in einem Zylindergehäuse als Rohkonturguß nach einem der vorhergehenden Ansprüche,
**dadurch gekennzeichnet,**
daß der Rohkonturguß im Bereich jeder für die Steckpumpe (7) vorgesehenen Aufnahme (5) als Massivteil ausgebildet ist und der Durchgangskanal (3) sowie der Längskanal (2) im Zylindergehäuse durch Tieflochbohren gebohrt wird, daß im Anschluß an das Tieflochbohren zunächst jede in den Längskanal (2) mündende Schrägbohrung (4) und schließlich die die Steckpumpe (7) aufnehmenden Aufnahmebohrungen (6) gebohrt werden.

10. Verfahren nach Anspruch 9,
**dadurch gekennzeichnet,**
daß das Tieflochbohren des Längs- und Durchgangskanals (2,3) in einem Arbeitsgang von beiden Stirnseiten des Zylindergehäuses (1) erfolgt.

11. Verfahren nach Anspruch 9,
**dadurch gekennzeichnet,**
daß im oberen Bereich der als Massivteil ausgebildeten Aufnahme (5) eine muldenartige Vertiefung (37) mit einer tiefsten Stelle (37a) in Aufnahmemitte aufweist, wobei ein schräg verlaufender Wandbereich (37b) der Vertiefung zugleich Bohransatzfläche für die Schrägbohrung (4) ist, die in einem zumindest annähernd rechten Winkel zur Bohransatzfläche verläuft.

12. Verfahren nach einem der vorhergehenden Ansprüche,
**dadurch gekennzeichnet,**
daß der Rohkonturguß vor dem Bohren der Aufnahmebohrung (6) im muldenabgewandten Bereich der für die Steckpumpe (7) vorgesehenen Aufnahme (5) hohlgegossen und das Massivteil zwischen dem Hohlguß und der Vertiefung stegähnlich ausgebildet ist.

## Claims

1. Fuel guidance in the cylinder housing (1) of an internal combustion engine having cylinders disposed in series and upright housings (5) with receiving bores (6) for push-in pumps (7) which communicate with pipes for the feed and return of fuel and of which one crosses the receiving housings as a through-passage (3), characterised in that at least approximately at the height of the through-passage (3) provided as the fuel return, a continuous longitudinal passage (2) is disposed as a fuel feed alongside the push-in pumps (7) in the cylinder housing (1) which communicates with the push-in pumps (7) via associated oblique bores (4), each of which when extended lies within the opening (17) of the associated receiving bore (6).

2. Fuel guidance according to Claim 1, characterised in that the housings (5) provided for the push-in pumps (7) project away from the long side of the row of cylinders and are connected to one another by connecting webs which project from the long side and in that the through-passage (3), as a fuel return, extends through all connecting webs (8) and housings (5), intersecting these latter at least approximately centrally.

3. Fuel guidance according to Claim 1 or 2, characterised in that the longitudinal passage (2) lies in the intersection of walls (9, 10, 11) which form the boundary walls of adjacent spaces.

4. Fuel guidance according to Claim 1, with on each housing a pump support provided for the push-in pump, characterised in that in the region close to each pump support (15), the inclined bores (4) connected to the longitudinal passage (2) open out into the respective receiving bore (6).

5. Fuel guidance according to one of the preceding Claims, characterised in that the longitudinal passage (2) and the through-passage (3) extend over the entire length of the cylinder housing (1) and are at both ends of the passage closed in sealing-tight manner by a ball closure means (23, 24).

6. Fuel guidance according to one of the preceding Claims and which is provided for an internal combustion engine with a V-wise arrangement of rows of cylinders, characterised in that the oblique bore (4) associated with each cylinder in the two rows of cylinders (21,22) is disposed axially parallel with the receiving bores (6) of the oppositely disposed row of cylinders.

7. Fuel guidance according to Claim 6, characterised in that the respective longitudinal and through-passage of both rows of cylinders communicate with one another through transverse bores (30, 31) which extend in at least one closure cover provided at the end of the cylinder housing.

8. Fuel guidance according to Claim 6, characterised in that the respective longitudinal and through-passage of the two rows of cylinders are connected to one another by transverse bores (30', 31') disposed in the cylinder housing (1), so that they extend either in a straight line or in a V (32, 33), converging on one another in the nearby area of the bearing block wall (34) of the cylinder housing.

9. A method of establishing fuel guidance in a cylinder housing as a roughly-contoured casting according to one of the preceding Claims, characterised in that, in the region of each housing (5) provided for the push-in pump (7), the roughly-contoured casting is constructed as a solid part and the through-passage (3) and longitudinal passage (2) in the cylinder housing is drilled by deep-bore drilling and that following the deep-bore drilling firstly each oblique bore (4) opening into the longitudinal passage (2) and finally the receiving bores (6) accommodating the push-in pump (7) are drilled.

10. A method according to Claim 9, characterised in that the deep-bore drilling of the longitudinal and through-passages (2, 3) take place in one working operation, from both ends of the cylinder housing (1).

11. A method according to Claim 9, characterised in that in the upper part of the housing (5) which is constructed as a solid part, there is a trough-like depression (37) with a lowest point (37a) in the centre of the housing, an obliquely extending wall area (37b) of the depression being at the same time a drilling-commencement area for the oblique bore (4) which extends at least approximately at a right-angle to the drilling-commencement area.

12. A method according to one of the preceding Claims, characterised in that, prior to drilling of the receiving bore (6), the area of the housing (5) remote from the trough-like depression and provided for the push-in pump, the roughly-contoured casting is hollow-cast, the solid part between the hollow casting and the depression being of web-like construction.

## Revendications

1. Conduit de combustible dans un bloc moteur (1) d'un moteur à combustion interne comportant des cylindres disposés en rangée et des logements (5) surélevés avec des trous de positionnement pour des pompes amovibles (7) qui sont reliées à des conduites pour l'aller et le retour du combustible dont une croise les logements en tant que conduit de passage (3), caractérisé en ce qu'au moins à peu près à hauteur du conduit de passage (3) prévu comme conduit d'aller du combustible, est disposé dans le bloc moteur (1) à côté des pompes amovibles (7), en tant que conduit de retour du combustible, un conduit longitudinal continu (2) qui est relié aux pompes amovibles (7) au-dessus des alésages correspondants en biais (4), chaque alésage en biais (4) se situant dans son prolongement à l'intérieur de l'ouverture (17) du trou de positionnement (6) correspondant.

2. Conduit de combustible selon la revendication 1, caractérisé en ce que les logements (5) prévus pour les pompes amovibles (7) sont éloignés du côté longitudinal de la rangée de cylindres et sont assemblés les uns au-dessous des autres par des barrettes de jonction dépassant du côté longitudinal et en ce que le conduit de passage (3) traverse en tant que conduit d'aller du combustible, toutes les barrettes de jonction (8) et tous les logements (5) et croise ces derniers au moins approximativement au milieu.

3. Conduit de combustible selon la revendication 1 ou 2, caractérisé en ce que le conduit longitudinal (2) se situe au croisement des parois (9, 10, 11) qui forment les parois limitatives des compartiments voisins.

4. Conduit de combustible selon la revendication 1, comportant un support de pompe prévu pour la pompe amovible et situé sur chaque logement, caractérisé en ce que, à proximité de chaque support de pompe (15), les alésages en biais (4) reliés au canal longitudinal (2) débouchent dans le trou de positionnement (6) respectif.

5. Conduit de combustible selon l'une quelconque des revendications précédentes, caractérisé en ce que le conduit longitudinal (2) et le conduit de passage (3) s'étendent sur toute la longueur du bloc moteur (1) et sont respectivement fermés de manière étanche aux deux extrémités du conduit par une fermeture à sphère (23, 24).

6. Conduit de combustible selon l'une quelconque des revendications précédentes, lequel est prévu pour un moteur à combustion interne comportant une rangée de cylindres disposés en V, caractérisé en ce que l'alésage en biais (4) correspondant à chaque cylindre des deux rangées de cylindres (21, 22) est disposé en parallèle à l'axe des trous de positionnement (6) de la rangée de cylindres opposée.

7. Conduit de combustible selon la revendication 6, caractérisé en ce que le conduit respectif longitudinal et de passage des deux rangées de cylindres sont reliés l'un à l'autre par des alésages transversaux (30, 31) qui passent au moins dans un couvercle de fermeture placé du côté frontal sur le bloc moteur.

8. Conduit de combustible selon la revendication 6, caractérisé en ce que le conduit respectif longitudinal et de passage des deux rangées de cylindres sont assemblés l'un avec l'autre par des alésages transversaux (30', 31') disposés dans le bloc moteur (1) de telle sorte qu'ils sont réalisés soit en ligne droite soit en forme de V (32, 33) en étant disposés l'un sur l'autre en décroissant dans la zone proche de la paroi d'un sabot d'appui (34) du bloc moteur (1).

9. Méthode de façonnage d'un conduit de combustible dans un bloc moteur en tant que pièce brute à façonner selon l'une quelconque des revendications précédentes, caractérisée en ce que la pièce brute à façonner est conçue comme pièce massive dans la zone de chaque logement (5) prévue pour la pompe amovible (7) et en ce que le conduit de passage (3) ainsi que le conduit longitudinal (2) dans le bloc moteur sont percés d'un trou profond, en ce qu'à la suite du trou profond, chaque alésage en biais (4) débouchant dans le conduit longitudinal (2) est tout d'abord percé et qu'enfin les trous de positionnement (6) logeant la pompe amovible (7) sont percés.

10. Méthode de façonnage selon la revendication 9, caractérisée en ce que le trou profond du canal longitudinal et de passage (2, 3) a lieu en une opération, des deux côtés frontaux du bloc moteur (1).

11. Méthode de façonnage selon la revendication 9, caractérisée en ce que dans la zone supérieure, le logement (5) réalisé comme pièce massive présente un creux (37) en forme d'auge avec un point plus profond (37a), une partie en biais de la paroi (37b) du creux étant en même temps la surface d'emplacement de l'alésage en biais (4) qui forme au moins approximativement un angle droit avec la surface d'emplacement de l'alésage.

12. Méthode de façonnage selon l'une quelconque des revendications précédentes, caractérisée en ce que la pièce brute à façonner est coulée en creux avant le perçage du trou de positionnement (6) dans la zone opposée à l'auge du logement (5) prévu pour la pompe amovible (7) et en ce que la pièce massive est conçue comme une barrette entre la pièce coulée en creux et le creux.
